# EUROPÄISCHE PATENTSCHRIFT

(11) **EP 1 606 193 B1**
(45) Veröffentlichungstag und Bekanntmachung des Hinweises auf die Patenterteilung: **16.08.2006**
(21) Anmeldenummer: 04719380.0
(22) Anmeldetag: 11.03.2004
(51) Int. Cl.: B65D 83/04

(54) **TABLETTENSPENDER**
TABLET DISPENSER
DISTRIBUTEUR DE PASTILLES

(30) Priorität: 14.03.2003 DE 20304148 U
(43) Veröffentlichungstag der Anmeldung: 21.12.2005
(73) Patentinhaber: RPC Bramlage GmbH, 49393 Lohne (DE)
(72) Erfinder: PRESCHE, Martin, 49393 Lohne (DE); SCHRECKENBERG, Bernd, 49393 Lohne (DE)
(74) Vertreter: Mey, Klaus-Peter
(86) Internationale Anmeldenummer: PCT/EP2004/002474
(87) Internationale Veröffentlichungsnummer: WO 2004/080842

(56) Entgegenhaltungen:
- DE-A- 2 922 350
- DE-C- 893 996
- US-A- 2 359 832

## Beschreibung

Die Erfindung betrifft einen Tablettenspender zur Aufbewahrung und zur einzelportionierten Ausgabe von Tabletten, bestehend aus einem zweiteiligen Spendergehäuse zur Aufnahme einer größeren Anzahl Tabletten mit einer im Spendergehäuse angeordneten Ausgabeöffnung, durch die die Tabletten vereinzelt aus dem Spendergehäuse ausgetragen werden.

Bei bekannten Tablettenspendern einfacher Konstruktion ist nach Öffnen der Ausgabeöffnung, die beispielsweise einen Entnahmeschacht abschließt, ein Nachrutschen des im Behältnis vorhandenen Produkts möglich, wodurch eine unkontrollierte Menge des Produkts aus dem Behältnis unerwünscht freigesetzt werden kann.

Weiterhin sind Spender mit einer im Spendergehäuse angeordneten mechanisch zu betätigenden Vorrichtung bekannt, durch deren hubbegrenzte Verlagerung innerhalb des Spendergehäuses eine Ausgabeöffnung im Spendergehäuse freigegeben und eine Tablette je Hub aus dem Spendergehäuse ausgetragen wird. Ein derartiger Tablettenspender wird in der deutschen Offenlegungsschrift DE 29 22 350 A1 beschrieben. Er besteht aus zwei teleskopartig ineinander verschiebbaren Gehäuseteilen, die jeweils an ihrer Längsseite eine Ausgabeöffnung besitzen, die in der Ausgangsstellung gegeneinander versetzt angeordnet sind. Durch äußeren Druck auf das frei vorstehende Ende des Gehäuseinnenteils als Betätigungstaste verschiebt sich dieses weiter in das Gehäuseaußenteil, wodurch die beiden Ausgabeöffnungen zur Deckung gebracht und eine Tablette ausgetragen wird. Ein sich bei dieser Verschiebung gleichzeitig verschiebender Finger des Gehäuseinnenteils verhindert hierbei, dass mehr als nur eine Tablette ausgetragen wird. Nachteilig ist bei diesem Spender, dass das frei zugängliche Ende des Gehäuseinnenteils ein ungewolltes Auslösen der Spendemechanik nicht mit genügender Sicherheit ausschließt.

Aus der europäischen Patentschrift EP 0 161 538 B1 ist ein Tablettenspender bekannt, bei dem gleichfalls zwei das Spendergehäuse bildende Gehäuseteile ineinander geschoben sind, wobei sich eine am Gehäuseinnenteil angeordnete Feder in Form einer Zunge an der Wand des Gehäuseaußenteils abstützt. Beide Gehäuseteile sind so ausgebildet, dass im zusammengeschobenen Zustand eine Ausgabekammer mit schräg hierzu abfallender Sortierrinne gebildet ist. Die Breite der Sortierrinne ist auf die Dicke einer Tablettenlage abgestimmt und die Ausgabekammer so dimensioniert, dass vorsortiert mindestens zwei Tabletten ausgabebereit übereinander liegen. Bei der Ausgabe, wobei auch hier durch Verschiebung der beiden Gehäuseteile die beiden Gehäuseöffnungen zur Deckung gebracht werden, wird ein Abteilfinger zwischen die beiden Tabletten geschoben, so dass auch hier nur eine Tablette ausgetragen wird.

Ein weiterer Tablettenspender ist aus der US 2 502 311 bekannt.

Ein Tablettenspender nach dem Oberbegriff des Anspruchs 1 ist aus der deutschen Patentschrift nr 893996 bekannt.

Ausgehend von diesem Stand der Technik ist es Aufgabe der Erfindung, eine Ausgabevorrichtung der gattungsgemäßen Art so auszubilden, dass mit einfachen Konstruktions- und Fertigungsmitteln und ohne Hilfe einer aufwendigen mechanischen Vorrichtung nach Öffnung der Ausgabeöffnung nur eine Tablette freigegeben wird und ein unbeabsichtigtes Nachlaufen weiterer Tabletten unterbleibt.

Die gestellte Aufgabe wird mit den kennzeichnenden Merkmalen des Anspruchs 1 durch ein Spendergehäuse gelöst, das aus zwei schachtelförmig aufeinander gelegten Gehäusehälften gleicher Länge besteht, einem Gehäuseunterteil mit in einer Gehäuseecke angeordneten Ausgabeöffnung und einem Gehäuseoberteil ohne ausgabenseitige Stirnwand, die so miteinander verbunden sind, dass parallel zur Behälterachse eine gegeneinander gerichtete Verschiebung möglich ist, durch die die Ausgabeöffnung in der Seitenwand einer Ecke des Gehäuse-unterteil durch das Gehäuseoberteil wechselweise geöffnet und geschlossen wird.

Das Wirkungsprinzip des erfindungsgemäßen Tablettenspenders ist dabei wie folgt: Durch Schräghalten des Tablettenspenders mit der Ausgabeecke als niedrigster Punkt fallen die Tabletten in diese Ausgabeecke. Durch Zurückschieben des Gehäuseoberteils, wodurch die seitliche Ausgabeöffnung in der Seitenwand des Gehäuseunterteils freigegeben wird, verbleibt genau eine Tablette in der Ausgabeecke, während die übrigen Tabletten durch Dosierelemente zurückgeschoben werden.

Als Dosierelemente sind im Innenraum des Spendergehäuses am Gehäuseunterteil an der der Ausgabeöffnung gegenüberliegenden Ecke eine Totraumsperre und am Gehäuseoberteil an der Stirnseite eine Nachlaufsperre so zueinander angeordnet, dass jeweils nur eine Tablette in den Ausgabebereich der Ausgabeöffnung gelangt und bei geöffneter Ausgabeöffnung diese gegen nachlaufende Tabletten abgeschottet wird.

Die Nachlaufsperre am Gehäuseoberteil ist erfindungsgemäß nasenförmig ausgebildet mit einem ausgabenseitig stufenförmig vorspringenden breiteren Rücken. Sie ist innerhalb des Innenraums des Spendergehäuses so angeordnet, dass der seitliche Abstand des breiteren Rückens von der ausgabenseitigen Seitenwand des Gehäuseoberteils größer und von der ausgabenseitigen Seitenwand des Gehäuseunterteils kleiner ist als der Tablettendurchmesser. Durch diese Anordnung der Nachlaufsperre wird erreicht, dass im geschlossenen Zustand des Tablettenspenders genau eine Tablette vor der geschlossenen Ausgabeöffnung zwischen der ausgabenseitigen Seitenwand des Gehäuseoberteils und dem Rücken der Nachlaufsperre Platz findet und bei Öffnung der Ausgabeöffnung durch Verschiebung des Gehäuseoberteils ausgetragen werden kann. Nachfolgende Tabletten werden durch diese Verschiebung dagegen zurückgedrängt, da der Raum zwischen dem Rücken der Nachlaufsperre und der Seitenwand des Gehäuseunterteils für eine Tablette nun nicht mehr ausreichend groß genug ist. Die Form und die Größe der Nachlaufsperre ist dabei an unterschiedliche Größen und Formen der Tabletten durch entsprechende Ausbildung und Anordnung am Gehäuseoberteil angepasst.

Die im Gehäuseinnenraum befindliche Totraumsperre ist an der der Ausgabeöffnung gegenüberliegenden Ecke des Gehäuseunterteils so angeordnet, dass sie in der Ausgangsstellung des Tablettenspenders den Raum zwischen der Nachlaufsperre und der Seitenwand des Gehäuseunterteils ausfüllt und in der Ausgabestellung des Tablettenspenders gegenüber der Nachlaufsperre so verschoben ist, dass sie ein sonst mögliches Nachrutschen von Tabletten vorne um die Nachlaufsperre herum mit Vorteil verhindert.

Bei Tablettenspendern für flache Tabletten, deren Dicke wesentlich geringer als die Gehäusetiefe des Tablettenspenders ist, so dass zwei oder mehr Tabletten übereinander liegen können, ist zur Vordosierung der Tabletten in der Gehäuseecke im Innenraum des Spendergehäuses im Zulaufbereich zur Ausgabeöffnung hin zusätzlich ein rampenartig ausgebildetes Dosierelement am Gehäuseunterteil angeordnet. Dieses rampenartige Dosierelement ist aus Fertigungsgründen - üblicherweise wird ein derartiger Tablettenspender nach dem Spritzgussverfahren hergestellt - von der Gehäuseaußenseite her ausgehöhlt ausgebildet mit in der Höhlung angeordneten Stegen zur Stabilisierung. Diese Stege dienen dann bei Bedarf gleichzeitig zur Unterstützung der Klebefläche für beispielsweise eines eventuellen Bodenetiketts.

Entsprechend einer vorteilhaften Ausbildung der Erfindung sind die beiden Gehäusehälften des Spendergehäuses an ihren Längsseiten durch einen lösbaren Verschlussmechanismus miteinander verbunden, beispielsweise durch einen Klipsverschluss. Ein derartiger Verschluss kann leicht wieder gelöst werden, beispielsweise zu einem Wiederbefüllen des Tablettenspenders nach seiner Entleerung.

Um eine Montage des Gehäuseoberteils nach der Befüllung des Gehäuseunterteils zu erleichtern, weist nach einer vorteilhaften Ausgestaltung der Erfindung die ausgabeseitige Stirnwand des Gehäuseunterteils eine Aussparung auf, die der Breite des breiten Rückens der Nachlaufsperre entspricht. Hierdurch wird es einfacher möglich, das Gehäuseoberteil in einer der Spenderichtung entgegenwirkenden Richtung auf das Gehäuseunterteil aufzusetzen und die beiden Gehäuseteile miteinander zu verbinden, ohne dass das Füllgut zwischen den Dosierelementen des Gehäuseoberteils und des Gehäuseunterteils eingeklemmt wird, welches die Montage erschweren würde. Die entstehende Lücke wird dann bei geschlossenem Tablettenspender durch den in diese Aussparung eingeschobenen breiten Rücken der Nachlaufsperre verschlossen.

Damit das Gehäuseoberteil bei der Tablettenausgabe nicht zu weit verschoben werden kann, ist erfindungsgemäß der Schiebeweg des Gehäuseoberteils begrenzt. Hierzu ist innen an der Deckfläche des Gehäuseoberteils ein Nocken angeordnet, der in der Endstellung an der der Ausgabeöffnung gegenüberliegenden rückwärtigen Stirnwand des Gehäuseunterteils anschlägt und damit eine weitere Verschiebung blockiert. Weiterhin ist innen an der Deckfläche des Gehäuseoberteils ein bogenförmig ausgebildeter Steg angeordnet, der bei der Verschiebung des Gehäuseoberteils über die Totraumsperre schleift, dadurch das ungewollte Öffnen und Schließen des Tablettenspenders erschwert und das Öffnen und Schließen hör- und/oder fühlbar signalisiert. Sämtliche im Gehäuseinnern angeordnete Dosierelemente sowie der die Verschiebung begrenzende Nocken und der das Öffnen und Schließen erschwerende und signalisierende Steg sind erfindungsgemäß einstückig mit dem entsprechenden Gehäuseteil gefertigt.

Um das Schließen des Tablettenspenders nach einer Tablettenausgabe zu erleichtern, ist in dem der Ausgabeöffnung gegenüberliegenden Bereich des Gehäuseoberteils eine Rückstellvorrichtung mit einem Federelement angeordnet, die sich an der rückwärtigen Stirnwand des Gehäuseunterteils abstützt. Bei der Verschiebung des Gehäuseoberteils zur Tablettenausgabe wird diese Feder gespannt und bewirkt nach der Tablettenausgabe dann eine erleichterte Zurückführung des Gehäuseoberteils in die Ausgangslage. Bei der Montage der Feder kann diese auch so vorgespannt werden, dass die Federkraft für ein selbsttätiges Schließen des Tablettenspenders ausreichend groß ist. Als Federelement kann beispielsweise ein auf Biegung beanspruchbarer Federstab oder eine auf Druck beanspruchbare Spiralfeder verwendet werden.

In weiterer vorteilhafter Ausgestaltung der Erfindung weist zur besseren Handhabung des Tablettenspenders das Oberteil an seiner der Ausgabeöffnung gegenüberliegenden Stirnwand eine Aussparung auf. Durch diese Aussparung ist die Stirnwand des Gehäuseunterteils in der Ausgangsstellung von außen zugänglich, wodurch die Verschiebung der Gehäusehälften durch beispielsweise Fingerdruck auf diese Stirnwand erleichtert wird.

Weitere Einzelheiten, Merkmale und Vorteile der Erfindung ergeben sich aus der nachstehenden Erläuterung von in den Zeichnungen schematisch dargestellten Ausführungsbeispielen.

Es zeigen:
- Fig. 1 und 2: einen Tablettenspender in perspektivischen Darstellungen in der Ausgangsstellung und in der Spendestellung,
- Fig. 3 bis 6: die Gehäuseteile des Tablettenspenders der Fig. 1 und 2 in verschiedenen Ansichten,
- Fig. 7: den Tablettenspender der Fig. 1 und 2 in einem Horizontalschnitt in der Ausgangsstellung,
- Fig. 8: den Tablettenspender der Fig. 7 in der Spendestellung,
- Fig. 9 bis 12: die Gehäuseteile eines weiteren Tablettenspenders in verschiedenen Ansichten,
- Fig. 13 bis 16: die Gehäuseteile eines dritten Tablettenspenders in verschiedenen Ansichten,
- Fig. 17: einen Tablettenspender mit den Gehäuseteilen der Fig. 13 bis 16 in einem Horizontalschnitt in der Ausgangsstellung,
- Fig. 18: den Tablettenspender der Fig. 17 in der Spendestellung,
- Fig. 19 und 20: die Gehäuseteile eines vierten Tablettenspenders mit einem Federelement.

Der Tablettenspender 1 gemäß den Figuren 1 und 2 ist schachtelförmig ausgebildet mit einer der Tablettenhöhe entsprechenden Gehäusetiefe. In der Spendestellung der Fig. 2 ist das Gehäuseoberteil 20 gegenüber dem Gehäuseunterteil 10 soweit zurückgeschoben, dass eine seitliche Ausgabeöffnung 3 des Gehäuseunterteils 10 gerade freigegeben ist und eine Tablette 2 ausgetragen werden kann.

In den Figuren 3 bis 6 sind die beiden Gehäuseteile, aus denen der Tablettenspender 1 zusammengesetzt ist, in jeweils einer Draufsicht (Fig. 3 und 5) und einer perspektivischen Darstellung (Fig. 4 und 6) abgebildet. Es sind dies das Gehäuseunterteil 10 und das Gehäuseoberteil 20, die beide schubladenähnlich ausgebildet sind und durch Übereinanderschieben ihrer Seitenwände 12, 13 und 23, 24 den Tablettenspender 1 der Fig. 1 und 2 bilden, wobei eine Schnappverbindung 4 nach der Montage das Auseinanderfallen der beiden Gehäuseteile verhindert, ohne eine gewollte Verschiebung zu blockieren..

Damit ein Verschieben des Gehäuseoberteils 20 entsprechend der Fig. 2 möglich ist, besitzt nur das Gehäuseunterteil 10 eine vordere Stirnwand 15, während beim Gehäuseoberteil 20 eine derartige Wand fehlt. Damit dieses Verschieben des Gehäuseoberteils 20 nur in begrenztem Maße erfolgt und nicht beide Gehäuseteile völlig auseinander geschoben werden können, besitzt das Gehäuseoberteil 20 am hinteren Bereich seiner Deckfläche 27 einen Nocken 26, der bei der Verschiebung des Gehäuseoberteils 20 an der hinteren Stirnwand 14 des Gehäuseunterteils 10 anschlägt und damit eine weitere Verschiebung blockiert.

Innen an der Deckfläche 27 des Gehäuseoberteils 20 ist neben der Nachlaufsperre 21 ein bogenförmig ausgebildeter Steg 5 angeordnet, der über die Totraumsperre 11 des Gehäuseunterteils 10 bei der Verschiebung des Gehäuseoberteils 20 schleift. Die Höhe des Stegs 5 ist dabei so groß, dass der Steg 5 das ungewollte Öffnen und Schließen des Tablettenspenders 1 erschwert und beim Öffnen und Schließen ein hör- und/oder fühlbares Klicken erzeugt.

Bei der Wiederherstellung des Ausgangszustandes durch Rückschieben des Gehäuseoberteils 20 wird die Ausgabeöffnung 3 in der Seitenwand 12 des Gehäuseunterteils 10 von der Seitenwand 23 des Gehäuseoberteils 20 wieder verschlossen, während die gegenüberliegende verkürzte Seitenwand 24 des Gehäuseoberteils 20 dann gegen das als Anschlag ausgebildete stufenförmig vorspringende Ende 13' der Seitenwand 13 des Gehäuseunterteils 10 abdichtend anstößt. Die der Ausgabeöffnung 3 gegenüberliegenden Stirnwand 28 des Gehäuseoberteils 20 besitzt eine halbkreisförmige Aussparung 25, um die Stirnwand 14 des Gehäuseunterteils 10 zugänglich zu machen und das Gehäuseunterteil 10 gegenüber dem Gehäuseoberteil 20 zur Spendestellung der Fig. 2 leichter verschieben zu können.

Um die gewünschte Vereinzelung der Tabletten 2 zu erzielen und zur Vermeidung des ungewollten Nachrutschens weiterer Tabletten 2 während des Spendevorgangs sind im Gehäuseinnern am Gehäuseoberteil 20 und am Gehäuseunterteil 10 Dosierelemente angeordnet. Das Gehäuseunterteil 10 weist hierbei eine der Ausgabeöffnung 3 gegenüberliegende Totraumsperre 11 und das Gehäuseoberteil 20 eine zwischen der Ausgabeöffnung 3 und der Totraumsperre 11 angeordnete Nachlaufsperre 21 auf.

Die Wirkungsweise dieser Dosierelemente wird aus den Figuren 7 und 8 deutlich. In der Ausgangsstellung der Fig. 7 befindet sich im Ausgabereich des Tablettenspenders 1 an der Ausgabeöffnung 3 genau eine Tablette 2', während der übrige obere Raum von der Totraumsperre 11 und der Nachlaufsperre 21 fast vollständig ausgefüllt ist. Die Nachlaufsperre 21 besitzt an ihrem oberen Ende einen verbreiterten Rücken 22, dessen Abstand von der die Ausgabeöffnung 3 verschließenden Seitenwand 23 so groß ist, dass zwischen diesem Rücken 22 und der Seitenwand 23 eine Tablette 2' passt. Unterhalb des Rückens 22 befindet sich gleichfalls eine Tablette 2", die in die Rinne zwischen der Seitenwand 12 des Gehäuseunterteils 10 und der gegenüberliegenden Seitenfläche des schmaleren Vorderteils 29 der Nachlaufsperre 21 passt.

In der Spendestellung der Fig. 8 ist das Gehäuseoberteil 20 gegenüber dem Gehäuseunterteil 10 soweit aufgeschoben, dass der Nocken 26 an der unteren Stirnwand 14 anliegt und die Ausgabeöffnung 3 durch das Zurückschieben der Seitenwand 23 freigegeben ist. Bei der stattgefundenen Verschiebung wurde gleichzeitig die in der Rinne zwischen dem Vorderteil 29 der Nachlaufsperre 21 und der Seitenwand 12 befindliche Tablette 2" vom breiteren Rücken 22 der Nachlaufsperre 21 mit nach unten geschoben, da der Abstand zwischen dem Rücken 22 und der Seitenwand 12 des Gehäuseunterteils 10 so klein ist, dass die Tablette 2" hier keinen Platz mehr findet. Durch diesen engen Raum ist somit auch kein Nachrutschen von Tabletten möglich. Auch das Nachrutschen der Tabletten vorne um die Nachlaufsperre 21 herum ist unterbunden, da dieser Weg nun durch die Totraumsperre 11 geschlossen ist.

In den Figuren 9 bis 12 sind die Gehäuseteile eines Tablettenspenders dargestellt, dessen Gehäusetiefe wesentlich größer ist als die Dicke einer einzelnen Tablette. Zur Vereinzelung der Tabletten ist im Ausgabebereich ein Dosierelement in Form einer Rampe 16 angeordnet, die einstückig mit dem Gehäuseunterteil 10' gefertigt ist, wobei aus Fertigungsgründen diese Rampe 16 von der Unterseite 19 des Gehäuseunterteils 10' hohl ausgeführt ist. Zur Stabilisierung dieses Hohlraums sind mit Abstand Stege 17 in diesem Hohlraum angeordnet, wie in der Fig. 11 dargestellt ist, die eine Draufsicht auf die Unterseite 19 des Gehäuseunterteils 10' zeigt. Die Totraumsperre 11' ist bis zu dieser Rampe 16 verbreitert, während nun die Nachlaufsperre 21' deutlich schmaler als in den vorhergehenden Ausführungsbeispielen ausgeführt ist.

In den Figuren 13 bis 18 ist ein Tablettenspender 1" dargestellt, bei dem die Gehäuseteile aus Gründen eines leichteren Zusammenfügens abgeändert wurden. Das Gehäuseunterteil 10" enthält in seiner vorderen Stirnwand 15 eine Aussparung 18, deren Breite der Breite des Rückens der Nachlaufsperre 21" entspricht. Damit die Nachlaufsperre 21" mit ihrem breiten Rücken in der Ausgangsstellung des Tablettenspenders 1" diese Lücke in der Stirnwand 15 des Gehäuseunterteils 10" auch vollständig ausfüllen kann, ist die Nachlaufsperre 21" am Gehäuseoberteil 20" an deren vorderem Rand ausgerichtet, wie den Fig. 14 und 16 entnommen werden kann.

In den Figuren 17 und 18 ist ein mit Tabletten 2 gefüllter Tablettenspenders 1" in der Ausgangsstellung (Fig. 17) und in der Spenderstellung (Fig. 18) dargestellt, wobei bei sonst gleicher Funktionsweise wie beim Ausführungsbeispiel der Fig. 1 bis 8 die bis zum vorderen Rand des Gehäuseunterteils 10" angeordnete und die Aussparung 18 in der Ausgangsstellung des Tablettenspenders 1" verschließende Nachlaufsperre 21" erkennbar ist. Die Breite der Aussparung 18 muss bei einem derartigen Tablettenspender 1" kleiner sein als ein Tablettendurchmesser, da sonst durch die Aussparung 18 als weitere Ausgabeöffnung unerwünscht eine Tablette ausgetragen werden könnte.

In den Figuren 19 und 20 sind die Gehäuseteile 10"'und 20'" eines weiteren (vierten) Tablettenspenders dargestellt. Bei diesen Gehäuseteilen 10"'und 20'" handelt es sich im Prinzip um die Gehäuseteile 10 und 20 des Tablettenspenders 1 der Figuren 1 bis 8, die hier mit einer Rückstellvorrichtung mit einem Federelement 30 ergänzt wurden. Fig. 19 zeigt ein dem Gehäuseunterteil 10 entsprechendes Gehäuseunterteil 10"' mit einer mit Abstand parallel zur rückwärtigen Stirnwand 14 angeordneten Sperrwand 34. In Verbindung mit der rückwärtigen Stirnwand 14 entsteht so ein hinterer Totraum 35, der nicht mit Tabletten befüllt wird, sondern zur Aufnahme eines Federelementes 30 dient. In Fig. 20, die das zugehörende Gehäuseoberteil 20'" zeigt, ist dieses Federelement 30 abgebildet. Es besteht aus einem Federstab 31, der diagonal abgewinkelt mit einem Ende mit einem Federsteg 32 einstückig verbunden ist. Der Federsteg 32 ist mit Abstand zur rückwärtigen Stirnwand 28 im Gehäuseoberteil 20'" so angeordnet, dass das freie Ende des Federstegs 32 zur rückwärtigen Stirnwand 28 hingerichtet ist. Im Ausgangszustand des Tablettenspenders mit aufeinander gelegten Gehäuseteilen 10'" und 20'" befindet sich dieses Federelement 30 innerhalb des hinteren Totraums 35, wobei sich der Federsteg 32 an der Sperrwand 34 abstützt und das freie Ende des Federstegs 32 an der rückwärtigen Stirnwand 14 anliegt. Bei der Verschiebung des Gehäuseoberteils 20'" zur Tablettenausgabe erfolgt dann eine aufgezwungene Biegung des Federstabs 31, die nach Beendigung des Spendevorgangs das Gehäuseoberteil 20"' wieder in den Ausgangszustand zurückführt.

Zur Montageerleichterung und zur richtigen Abstandpositionierung des Federstegs 32 zur Sperrwand 34 ist seine zur Sperrwand 34 zeigende Seite mit Einführrippen 33 ausgebildet. Durch entsprechende Dickenwahl dieser Einführrippen 33 lässt sich bereits im Ausgangszustand des Tablettenspenders eine Vorspannung des Federstabes 31 einstellen.

Die Erfindung ist nicht auf die dargestellten Ausführungsbeispiele beschränkt. Insbesondere hinsichtlich der Form und Größe der Nachlaufsperre sowie der geometrischen Ausbildung des Spenders ist eine weitgehende Anpassung an die Größe der im Spender enthaltenden Tabletten oder auch sonstiger ähnlicher Produkte wie beispielsweise Pellets durch den Fachmann möglich und erforderlich.

### Bezugszeichenliste

- 1, 1": Tablettenspender
- 2, 2', 2": Tabletten
- 3: Ausgabeöffnung
- 4: Schnappverbindung
- 5: Steg
- 10, 10', 10", 10"': Gehäuseunterteil
- 11, 11', 11": Totraumsperre
- 12: Seitenwand (ausgabeseitig)
- 13: Seitenwand
- 13': Seitenwandvorsprung
- 14: Stirnwand
- 15: Stirnwand (ausgabeseitig)
- 16: rampenartiges Dosierelement
- 17: Stege
- 18: Aussparung
- 19: Gehäuseunterseite
- 20, 20', 20", 20"': Gehäuseoberteil
- 21, 21', 21": Nachlaufsperre
- 22: Rücken von 21
- 23: Seitenwand (ausgabeseitig)
- 24: Seitenwand
- 25: Aussparung
- 26: Nocken
- 27: Deckfläche (Innenfläche des Oberteils)
- 28: rückwärtige Stirnwand
- 29: Vorderteil von 21
- 30: Federelement
- 31: Federsteg
- 32: Federsteg
- 33: Einführrippen
- 34: Sperrwand
- 35: hinterer Totraum

## Patentansprüche

1. Tablettenspender (1, 1") zur Aufbewahrung einer größeren Anzahl Tabletten (2) und zu deren einzel-pordonierten Ausgabe, bestehend aus zwei schachtelförmig aufeinander gelegten Gehäusehälften (10, 10', 10", 10"'; 20, 20', 20", 20"') gleicher Länge, einem Gehäuseunterteil (10, 10', 10" ,10"') mit einer in der Seitenwand (12) einer Gehäuse-Ecke angeordneten Ausgabeöffnung (3) für vereinzelte Tabletten (2) und einem Gehäuseoberteil (20, 20', 20", 20"') ohne ausgabenseitige Stirnwand mit im Innenraum des Spendergehäuses an der Stirnseite angeordneter Nachlaufsperre (21, 21', 21"), die so miteinander verbunden sind, dass parallel zur Behälterachse eine gegeneinander gerichtete Verschiebung möglich ist, durch deren Hub die Ausgabeöffnung (3) wechselweise geöffnet und geschlossen wird, wobei im Innenraum des Spendergehäuses am Gehäuseunterteil (10, 10', 10", 10"') in der der Ausgabeöffnung (3) gegenüberliegenden Gehäuseecke eine Totraumsperre (11, 11', 11") angeordnet ist, die Totraumsperre (11, 11', 11") und die Nachlaufsperre (21, 21', 21 ") im Innenraum des Spendergehäuses so ausgebildet und so gegeneinander verschiebbar angeordnet sind, dass sie als Dosierelemente zusammenwirken und je Verschiebehub der Gehäusehälften (10, 10', 10", 10"'; 20, 20', 20", 20"') jeweils nur eine Tablette (2) in den Ausgabebereich der Ausgabeöffnung (3) gelang, **dadurch gekennzeichnet, dass**
die Nachlaufsperre (21, 21', 21") nasenförmig mit einem ausgabeseitig stufenförmig vorspringenden breiteren Rücken (22) ausgebildet und dieser so angeordnet ist, dass sein seitlicher Abstand von der ausgabenseitigen Seitenwand (23) des Gehäuseoberteils (20, 20', 20", 20"') größer und von der ausgabenseitigen Seitenwand (12) des Gehäuseunterteils (10, 10', 10", 10"') kleiner ist als der Durchmesser der Tabletten (2).

2. Tablettenspender (1, 1") nach Anspruch 1, **dadurch gekennzeichnet, dass** die Nachlaufsperre (21, 21', 21") so weit zur ausgabeseitigen Stirnseite des Spendergehäuses hin angeordnet ist, dass ihr breiterer Rücken (22) in der Spenderausgangstellung an die Stirnwand (15) des Gehäuseunterteils (10, 10', 10", 10"') anschließt.

3. Tablettenspender (1, 1 ") nach Anspruch 1 oder 2, **dadurch gekennzeichnet, dass** die im Gehäuseinnenraum befindliche Totraumsperre (11, 11', 11 ") an der der Ausgabeöffnung (3) gegenüberliegenden Ecke des Gehäuseunterteils (10, 10', 10", 10"') so dimensioniert ist, dass sie in der Ausgangsstellung des Tablettenspenders (1, 1 ") den Raum zwischen der Nachlaufsperre (21, 21', 21 ") und der ausgabenseitigen Seitenwand (13) des Gehäuseunterteils (10, 10', 10", 10"') zumindest teilweise ausfüllt und in der Ausgabestellung des Tablettenspenders (1, 1 ") so verschoben ist, dass sie mit ihrem unteren Rand den Raum zwischen der Nachlaufsperre (21, 21', 21") und der ausgabenabseitigen Seitenwand (13) des Gehäuseunterteils (10, 10', 10", 10"') nach vorne absperrt und so ein sonst mögliches Nachrutschen von Tabletten (2) vorne herum um die Nachlaufsperre (21, 21', 21 ") verhindert.

4. Tablettenspender (1, 1 ") nach einem oder mehreren der Ansprüche 1 bis 3, **dadurch gekennzeichnet, dass** für flache Tabletten (2), deren Dicke wesentlich geringer als die Gehäusetiefe ist, so dass zwei oder mehr Tabletten (2) übereinander liegen können, zur Vordosierung der Tabletten (2) im Innenraum des Spendergehäuses im Zulaufbereich zur Ausgabeöffnung (3) hin zusätzlich ein rampenartig ausgebildetes Dosierelement (16) am Gehäuseunterteil (10') angeordnet ist.

5. Tablettenspender (1, 1") nach Anspruch 4, **dadurch gekennzeichnet, dass** das rampenartige Dosierelement (16) von der Unterseite (19) des Gehäuseunterteils (10') ausgehöhlt mit in dieser Höhlung angeordneten Stegen (17) zu seiner Stabilisierung ausgebildet ist.

6. Tablettenspender (1") nach einem oder mehreren der Ansprüche 1 bis 5, **dadurch gekennzeichnet, dass** die ausgabeseitige Stirnwand (15) des Gehäuseunterteils (10") eine Aussparung (18) aufweist, deren Breite kleiner ist als der Tablettendurchmesser und der Breite des breiten Rückens (22) der Nachlaufsperre (21") entspricht und die bei geschlossenem Tablettenspender (1") durch den in diese Aussparung (18) eingeschobenen breiten Rücken (22) der Nachlaufsperre (21") verschlossen ist.

7. Tablettenspender (1, 1 ") nach einem oder mehreren der Ansprüche 1 bis 6, **dadurch gekennzeichnet, dass** innen an der Deckfläche (27) des Gehäuseoberteils (20, 20', 20") ein Nocken (26) angeordnet ist, der den Schiebeweg des Gehäuseoberteils (20, 20', 20", 20"') bei der Tablettenausgabe durch Anschlag an der der Ausgabeöffnung (3) gegenüberliegenden rückwärtigen Stirnwand (14) des Gehäuseunterteils (10, 10', 10", 10"') begrenzt.

8. Tablettenspender (1, 1") nach einem der Ansprüche 1 bis 7, **dadurch gekennzeichnet, dass** innen an der Deckfläche (27) des Oberteils (20, 20', 20", 20"') neben der Nachlaufsperre (21, 21") ein bogenförmig ausgebildeter Steg (5) angeordnet ist, der durch Kotakt mit der Totraumsperre (11, 11 ") das ungewollte Öffnen und Schließen des Tablettenspenders (1, 1") erschwert und das Öffnen und Schließen akustisch und/oder fühlbar signalisiert.

9. Tablettenspender (1, 1") nach einem oder mehreren der Ansprüche 1 bis 8, **dadurch gekennzeichnet, dass** in dem der Ausgabeöffnung gegenüberliegenden Bereich (3) des Gehäuseoberteils (20"') eine Rückstellvorrichtung mit einem Federelement (30) angeordnet ist, die sich an der rückwärtigen Stirnwand (14) des Gehäuseunterteils (10"') abstützt und die bei der Tablettenausgabe durch die Verschiebung des Gehäuseoberteils (20"') gespannt wird.

10. Tablettenspender (1, 1 ") nach einem oder mehreren der Ansprüche 1 bis 9, **dadurch gekennzeichnet, dass** die der Ausgabeöffnung (3) gegenüberliegenden Stirnwand (28) des Oberteils (20, 20', 20", 20"') eine Aussparung (25) aufweist, um die Verschiebung der Gehäusehälften (10, 10', 10", 10"', 20, 20', 20", 20"') von außen zu erleichtern.

11. Tablettenspender (1, 1 ") nach einem oder mehreren der Ansprüche 1 bis 10, **dadurch gekennzeichnet, dass** die Dosierelemente (11, 11', 11"; 21, 21', 21"; 16) einteilig als Segmente mit den Gehäusehälften (10, 10', 10"; 20, 20', 20", 20"') gefertigt sind.

12. Tablettenspender (1, 1 ") nach einem oder mehreren der Ansprüche 1 bis 11, **dadurch gekennzeichnet, dass** die beiden Gehäusehälften (10, 10', 10"; 10'" 20, 20', 20", 20"') des Spendergehäuses an ihren beiden Längsseitenwänden (12, 13; 23, 24) durch einen lösbaren Verschlussmechanismus, beispielsweise durch einen Klipsverschluss (4), miteinander verbunden sind.

13. Tablettenspender (1, 1 ") nach einem oder mehreren der vorhergehenden Ansprüche 1 bis 12, **dadurch gekennzeichnet, dass** er nach seiner Entleerung wieder befüllbar ausgebildet ist.

## Claims

1. Tablet dispenser (1, 1") for storage of a larger number of tablets (2) and for individually portioned delivery thereof, consisting of two box-shaped housing halves (10, 10', 10", 10"'; 20, 20', 20", 20"') of the same length, which are placed one on the other, a housing lower part (10, 10', 10", 10"') with a delivery opening (3), which is arranged in the side wall (12) of a housing corner, for singled tablets (2) and a housing upper part (20, 20', 20", 20"') without an end wall at the delivery side and with an overrun barrier (21, 21', 21" arranged in the interior space of the dispenser housing at the end side, the housing parts being so connected together that a displacement directed relative to one another parallel to the container axis is possible, through the stroke of which displacement the delivery opening (3) is alternately opened and closed, wherein a dead space barrier (11, 11', 11") is arranged in the interior space of the dispenser housing at the housing lower part (10, 10', 10", 10"') in the housing corner opposite the delivery opening (3), the dead space barrier (11, 11', 11") and the overrun barrier (21, 21', 21") are so formed in the interior space of the dispenser housing and so arranged to be displaceable relative to one another that they co-operate as metering elements and only one tablet (2) passes into the delivery region of the delivery opening (3) on each displacement stroke of the housing halves (10, 10', 10", 10"'; 20, 20', 20", 20"'), **characterised in that** the overrun barrier (21, 21', 21") is constructed to be nose-shaped with a wider ridge (22) protruding in step shape at the delivery side and this ridge is so arranged that its lateral spacing from the side wall (23), which is at the delivery side, of the housing upper part (20, 20', 20", 20"') is greater than the diameter of the tablets (2) and its lateral spacing from the side wall (12), which is at the delivery side, of the housing lower part (10, 10', 10", 10"') is smaller than the diameter of the tablets (2).

2. Tablet dispenser (1, 1") according to claim 1, **characterised in that** the overrun barrier (21, 21', 21") is arranged so far towards the delivery-side end face of the dispenser housing that its wider ridge (22) in the dispenser initial setting adjoins the end wall (15) of the housing lower part (10, 10', 10", 10"').

3. Tablet dispenser (1, 1 ") according to claim 1 or 2, **characterised in that** the dead space barrier (11, 11', 11") disposed in the housing interior space is so dimensioned at the corner of the housing lower part (10, 10', 10", 10"') opposite the delivery opening (3) that in the initial setting of the tablet dispenser (1, 1") it at least partly fills out the space between the overrun barrier (21, 21', 21") and the side wall (13), which is at the delivery side, of the housing lower part (10, 10', 10", 10"') and in the delivery setting of the tablet dispenser (1, 1") is so displaced that it forwardly blocks by its lower edge the space between the overrun barrier (21, 21', 21 ") and the side wall (13), which is at the delivery side, of the housing lower part (10, 10', 10", 10"') and thus prevents an otherwise possible slipping on of tablets (2) at the front around the overrun barrier (21, 21', 21 ").

4. Tablet dispenser (1, 1") according to one or more of claims 1 to 3, **characterised in that** for flat tablets (2) having a thickness substantially smaller than the housing depth so that two or more tablets (2) can lie one above the other a metering element (16) of ramp-like construction is additionally arranged at the housing lower part (10') for preliminary metering of the tablets (2) in the interior space of the dispenser housing to the feed region to the discharge opening (3).

5. Tablet dispenser (1, 1") according to claim 4, **characterised in that** the ramp-like metering element (16) is formed to be hollowed out from the underside (19) of the housing lower part (10') with webs (17) arranged in this hollowing for stabilisation thereof.

6. Tablet dispenser (1") according to one or more of claims 1 to 5, **characterised in that** the end wall (15), which is at the delivery side, of the housing lower part (10") has a cut-out (18), the width of which is smaller than the tablet diameter and corresponds with the width of the wide ridge (22) of the overrun barrier (21") and which when the tablet dispenser (1") is closed is closed by the wide ridge (22), which is pushed into this cut-out (18), of the overrun barrier (21").

7. Tablet dispenser (1, 1") according to one or more of claims 1 to 6, **characterised in that** a dog (26) is arranged at the inside at the top surface (27) of the housing upper part (20, 20', 20"), which dog limits the displacing travel of the housing upper part (20, 20', 20", 20"') in the case of tablet delivery by abutment against the rearward end wall (14), which is opposite the delivery opening (3), of the housing lower part (10, 10', 10", 10"').

8. Tablet dispenser (1, 1") according to one of claims 1 to 7, **characterised in that** a web (5) of curved construction is arranged at the inside of the top surface (27) of the upper part (20, 20', 20", 20"') near the overrun barrier (21, 21"), which web by contact with the dead space barrier (11, 11") makes unintended opening and closing of the tablet dispenser (1, 1 ") difficult and signals the opening and closing acoustically and/or by feel.

9. Tablet dispenser (1, 1") according to one or more of claims 1 to 8, **characterised in that** a restoring device with a spring element (30) is arranged in the region (3), which is opposite the delivery opening, of the housing upper (20"'), which device is supported at the rearward end wall (14) of the housing lower part (10"') and which is stressed in the case of tablet delivery by the displacement of the housing upper part (20"').

10. Tablet dispenser (1, 1") according to one or more of claims 1 to 9, **characterised in that** the end wall (28), which is opposite the delivery opening (3), of the upper part (20, 20', 20", 20"') has a cut-out (55) in order to facilitate displacement of the housing halves (10, 10', 10", 10"', 20, 20', 20", 20"') from the outside.

11. Tablet dispenser (1, 1") according to one or more of claims 1 to 10, **characterised in that** the metering elements (11, 11', 11"; 21, 21', 21"; 16) are formed integrally, as segments, with the housing halves (10, 10', 10"; 20, 20', 20", 20"').

12. Tablet dispenser (1, 1") according to one or more of claims 1 to 11, **characterised in that** the two housing halves (10, 10', 10"; 20, 20', 20", 20"') of the dispenser housing are connected together at their two longitudinal side walls (12, 13; 23, 24) by a detachable closure mechanism, for example by a clip closure (4).

13. Tablet dispenser (1, 1") according to one or more of the preceding claims 1 to 12, **characterised in that** it is constructed to be refillable after emptying thereof.

## Revendications

1. Distributeur de comprimés (1, 1") pour conserver un plus grand nombre de comprimés (2) et pour les distribuer en portion individuelle, composé de deux moitiés de boîtier de même longueur (10, 10', 10", 10"' ; 20, 20', 20", 20'") en forme de boîte et placées l'une sur l'autre, une partie inférieure de boîtier (10, 10', 10", 10'") comprenant une ouverture de distribution (3) de comprimés individuels (2) dans la paroi latérale (12) d'un coin de boîtier et une partie supérieure de boîtier (20, 20', 20", 20'") sans paroi frontale du côté distribution comprenant un blocage de redistribution (21, 21', 21") sur la face frontale dans l'espace intérieur du boîtier du distributeur, lesquelles sont reliées entre elles de telle sorte qu'un déplacement l'une par rapport à l'autre soit possible parallèlement à l'axe du récipient pour pouvoir, grâce à leur course, ouvrir et fermer réciproquement l'ouverture de distribution (3),
dans lequel un blocage d'espace mort (11, 11', 11") est disposé dans l'espace intérieur du boîtier du distributeur au niveau de la partie inférieure (10, 10', 10", 10'") du boîtier dans le coin de boîtier opposé à l'ouverture de distribution (3),
le blocage d'espace mort (11, 11', 11") et le blocage de redistribution (21, 21', 21") étant réalisés dans l'espace intérieur du boîtier du distributeur et mobiles l'un par rapport à l'autre de manière à coopérer sous forme d'éléments de dosage et de telle sorte que, en fonction de la course de déplacement des moitiés de boîtier (10, 10', 10", 10"' ; 20, 20', 20", 20'"), seul un comprimé (2) parvient à chaque fois dans la zone de distribution de l'ouverture de distribution (3),
**caractérisé en ce que**
le blocage de redistribution (21, 21', 21") a la forme d'un nez avec un dos étagé plus large (22) dépassant du côté distribution et disposé de telle sorte que par rapport à la paroi latérale (23) de la partie supérieure (20, 20', 20", 20'") du boîtier du côté distribution sa distance latérale soit supérieure au diamètre des comprimés (2) et, qu'elle soit inférieure par rapport à la paroi latérale (12) de la partie inférieure (10, 10', 10", 10'") du boîtier du côté distribution.

2. Distributeur (1, 1") de comprimés selon la revendication 1,
**caractérisé en ce que**
le blocage de redistribution (21, 21', 21") est écarté de la face frontale du côté distribution du côté distribution du boîtier du distributeur de telle sorte que son dos plus large (22) se termine, dans la position initiale du distributeur, au niveau de la face frontale (15) de la partie inférieure (10, 10', 10", 10'") du boîtier.

3. Distributeur de comprimés (1, 1") selon la revendication 1 ou 2,
**caractérisé en ce que**
le blocage d'espace mort (11, 11', 11") se trouvant dans l'espace intérieur du boîtier est dimensionné au niveau du coin de la partie inférieure (10, 10', 10", 10'") du boîtier qui est opposé à l'ouverture de distribution (3) de telle sorte qu'il remplit au moins partiellement, dans la position initiale du distributeur de comprimés (1, 1"), l'espace ménagé entre le blocage de redistribution (21, 21', 21") et la paroi latérale (13) de la partie inférieure (10, 10', 10", 10'") du boîtier du côté distribution et est déplacé, dans la position de distribution du distributeur de comprimés (1, 1") de telle sorte qu'il bloque vers l'avant, par son bord inférieur, l'espace ménagé entre le blocage de redistribution (21, 21', 21", 21") et la paroi latérale (13) de la partie inférieure (10, 10', 10", 10'") du boîtier située du côté distribution et empêche ainsi toute avancée possible de comprimés (2) autour du blocage de redistribution (21, 21', 21").

4. Distributeur de comprimés (1, 1'') selon une ou plusieurs des revendications 1 à 3,
**caractérisé en ce que**
pour des comprimés plats (2), dont l'épaisseur est essentiellement inférieure à la profondeur du boîtier de telle sorte que deux comprimés (2) ou plus peuvent se placer les uns sur les autres, un élément de dosage (16) réalisé sous forme de rampe est en plus disposé au niveau de la partie inférieure (10') du boîtier pour prédoser les comprimés (2) dans l'espace intérieur du boîtier du distributeur dans la zone d'alimentation vers l'ouverture de distribution (3).

5. Distributeur de comprimés (1, 1") selon la revendication 4,
**caractérisé en ce que**
l'élément de dosage en forme de rampe (16) est réalisé par un creux dans la face inférieure (19) de la partie inférieure (10') du boîtier et avec des traverses (17) dans ce creux pour sa stabilisation.

6. Distributeur de comprimés (1") selon une ou plusieurs des revendications 1 à 5,
**caractérisé en ce que**
la paroi latérale (15) de la partie inférieure (10") du boîtier du côté distribution présente un évidement (18) dont la largeur est inférieure au diamètre des comprimés et correspond à la largeur du dos large (22) du blocage de redistribution (21"), et qui est fermé lorsque le distributeur de comprimés (1") est fermé, par le dos large (22) du blocage de redistribution (21") introduit dans cet évidement (18).

7. Distributeur de comprimés (1, 1") selon une ou plusieurs des revendications 1 à 6,
**caractérisé en ce qu'**
à l'intérieur, au niveau de la surface en plafond (27) de la partie supérieure (20, 20', 20") du boîtier, une came (26) est disposée pour limiter la trajectoire de déplacement de la partie supérieure (20, 20', 20", 20'") du boîtier, lors de la distribution de comprimés, au moyen d'une butée au niveau de la paroi frontale arrière (14) de la partie inférieure (10, 10', 10", 10'") du boîtier opposée à l'ouverture de distribution (3).

8. Distributeur de comprimés (1, 1'') selon l'une des revendications 1 à 7,
**caractérisé en ce que**,
à l'intérieur, au niveau de la surface en plafond (27) de la partie supérieure (20, 20', 20", 20"), outre le blocage de redistribution (21, 21"), une traverse réalisée en forme d'arc (5) est disposée pour rendre difficile toute ouverture et fermeture non voulue du distributeur de comprimés (1, 1'') par un contact avec le blocage d'espace mort (11, 11") et signaler l'ouverture et la fermeture de façon sonore et/ou tactile.

9. Distributeur de comprimés (1, 1'') selon une ou plusieurs des revendications 1 à 8,
**caractérisé en ce qu'**
un dispositif de rappel avec un élément de ressort (30) est disposé dans la zone (3) de la partie supérieure (20'") du boîtier opposée à l'ouverture de distribution et s'appuie sur la paroi frontale arrière (14) de la partie inférieure (10'") du boîtier et est tendu par le déplacement de la partie supérieure (20'") du boîtier lors de la distribution de comprimés.

10. Distributeur de comprimés (1, 1") selon une ou plusieurs des revendications 1 à 9,
**caractérisé en ce que**
la paroi frontale (28) de la partie supérieure (20, 20', 20", 20'") qui est opposée à l'ouverture de distribution (3) présente un évidement (25) pour faciliter le déplacement des moitiés de boîtier (10, 10', 10", 10"' ; 20, 20', 20", 20'") de l'extérieur.

11. Distributeur de comprimés (1, 11") selon une ou plusieurs des revendications 1 à 10,
**caractérisé en ce que**
les éléments de dosage (11, 11', 11" ; 21, 21', 21" ; 16) sont formés d'une seule pièce sous forme de segments avec les moitiés de boîtier (10, 10', 10", 10"'; 20, 20', 20", 20'").

12. Distributeur de comprimés (1, 1") selon une ou plusieurs des revendications 1 à 11,
**caractérisé en ce que**
les deux moitiés de boîtier (10, 10', 10", 10"' ; 20, 20', 20", 20'") du boîtier du distributeur sont reliées entre elles, au niveau de leurs deux parois latérales longitudinales (12, 13 ; 23, 24) par un mécanisme d'obturation amovible, par exemple une obturation clipsée (4).

13. Distributeur de comprimés (1, 1") selon une ou plusieurs des revendications précédentes 1 à 12,
**caractérisé en ce qu'**
il est réalisé pour être rechargé une fois vide.
